# EUROPÄISCHE PATENTSCHRIFT

(11) **EP 1 507 311 B1**
(45) Veröffentlichungstag und Bekanntmachung des Hinweises auf die Patenterteilung: **11.01.2006**
(21) Anmeldenummer: 04006150.9
(22) Anmeldetag: 16.03.2004
(51) Int. Cl.: H01Q 1/34, H01Q 1/04, B63B 21/66

(54) **Vorrichtung zum Ausbringen einer Schleppantenne oder eines Schleppkabels**
Deploying device for a towed antenna or a towed cable
Dispositif de largage pour une antenne remarquée ou une cable remarqée

(30) Priorität: 12.08.2003 DE 10337004
(43) Veröffentlichungstag der Anmeldung: 16.02.2005
(73) Patentinhaber: Howaldtswerke-Deutsche Werft GmbH, 24143 Kiel (DE)
(72) Erfinder: Kraft, Günter, Dipl.-Ing., 24782 Büdelsdorf (DE); Musfeldt, Hans-Otto, 24582 Bordesholm (DE)
(74) Vertreter: Vollmann, Heiko

(56) Entgegenhaltungen:
- EP-A- 0 124 133
- EP-A- 0 877 262
- DE-A- 4 127 449
- DE-A- 4 140 201
- DE-C- 19 652 737
- GB-A- 1 231 486
- US-A- 5 263 431

## Beschreibung

Die Erfindung betrifft ein Unterseeboot mit einer Vorrichtung zum Ausbringen einer Schleppantenne oder eines Schleppkabels unter Wasser gemäß den im Oberbegriff des Anspruchs 1 angegebenen Merkmalen.

Es zählt bei Unterseebooten zum Stand der Technik, Vorrichtungen zum Ausbringen von Schleppantennen, Schleppkabeln oder dergleichen unter Wasser vorzusehen. Es wird in diesem Zusammenhang auf EP 0 124 133 B1 98123/486A sowie DE 196 52 737 C1 verwiesen. Solche Schleppantennen/Schleppkabel werden zu zahlreichen Zwecken im U-Boot integriert um dann bei Betrieb ausgefahren bzw. nachfolgend wieder eingezogen zu werden. Dabei unterscheidet man abtauchende, auftauchende und schwebende Antennen/Kabel. Solche auftauchenden Schleppantennen, die an die Wasseroberfläche verbracht werden, dienen normalerweise der Kommunikation, Navigation und der Überwachung. Diese Schleppantennen werden am höchstmöglichen Zugpunkt des schleppenden Unterwasserfahrzeugs, typischerweise an der Hinterkante des U-Bootsturms positioniert, um durch den sich einstellenden Zugwinkel die Schleppantenne aus der vom Zugfahrzeug ausgehenden Berührungsgefahrenzone zu bringen.

Um schwebende Schleppantennen, wie sie typischerweise für die Sonaranlage eines U-Boots vorgesehen sind, ohne Beschädigungen und ohne Störungen vom U-Boot achteraus in die Schleppzone verbringen zu können bedarf es eines Ausbringpunktes der unterhalb des Propellerkreises liegen sollte, damit die Manövrierfähigkeit des U-Bootes bei ausgebrachter Antenne nicht zu weit eingeschränkt wird, d. h. die Gefahr, dass die Antenne in den Propeller gelangt, möglichst gering ist. Solche Schleppantennen werden daher typischerweise an Vorflossen eines Ruders angeordnet.

Es zählt auch zum Stand der Technik, solche Schleppantennen über separat aufgestellte Führungsböcke auszubringen, um einen ausreichenden Abstand der Antenne zum Propeller sicherzustellen. Solche Führungsböcke haben jedoch den Nachteil, dass sie das Strömungsprofil des Unterseeboots ungünstig beeinflussen und darüber hinaus eine Signatur erzeugen. Verzichtet man hingegen auf derartige Führungsböcke, welche die hydrodynamischen und akustischen Eigenschaften des U-Boots nachteilig beeinflussen, dann wiederum stellt sich das Problem, dass die Anzahl der zur Verfügung stehenden Ausbringpunkte zahlenmäßig begrenzt und somit den Einsatz solcher Schleppantennen oder Schleppkabel eng begrenzt ist.

Vor diesem Stand der Technik liegt der Erfindung die Aufgabe zugrunde, ein gattungsgemäßes Unterseeboot so auszubilden, dass eine Vorrichtung zum Ausbringen einer Schleppantenne oder eines Schleppkabels unter Wasser geschaffen wird, welche die vorgenannten Nachteile vermeidet, so dass ggf. eine Vielzahl von Schleppantennen an nahezu beliebiger Stelle am Boot vorgesehen sein können, ohne die hydrodynamischen und akustischen Eigenschaften des U-Boots merklich zu beeinflussen.

Diese Aufgabe wird gemäß der Erfindung durch die in Anspruch 1 angegebenen Merkmale gelöst. Vorteilhafte Ausgestaltungen der Erfindung sind in den Unteransprüchen sowie der nachfolgenden Beschreibung und der Zeichnung angegeben.

Grundgedanke der vorliegenden Erfindung ist es, eine Führung für eine Antenne oder ein Kabel vorzusehen, die in mindestens zwei Stellungen verbringbar ist, nämlich in eine inaktive Stellung, in welcher sie innerhalb der Außenhaut des Unterseebootes liegt und somit die akustischen und hydrodynamischen Eigenschaften des Unterseebootes nicht wesentlich beeinflusst, und eine aktive Stellung, in welcher die Führung im Wesentlichen außerhalb der Außenhaut des Unterseebootes angeordnet ist und dafür Sorge trägt, dass die Schleppantenne oder das Schleppkabel mit ausreichendem Abstand zum Bootskörper geführt wird, damit der Gefahrenbereich des Propellers zuverlässig gemieden werden kann, ohne die Manövrierfähigkeit des Bootes über Gebühr einzuschränken.

Die Erfindung vereint somit die Vorteile, wie sie von den an sich bekannten Führungsböcken auf der Außenhaut des Bootes bekannt sind, nämlich dergestalt, dass an praktisch beliebiger Stelle des Bootes eine solche Führung angeordnet werden kann und darüber hinaus die Führung ausreichend lang ausgebildet sein kann, um die Schleppantenne bzw. das Schleppkabel mit genügendem Abstand zum Bootskörper zu führen. Zwar erzeugt die erfindungsgemäße Führung in ihrer aktiven Stellung ebenfalls eine Signatur und beeinflusst auch die hydrodynamischen Egenschaffen des Unterseebootes, dies ist jedoch unproblematisch, da dies nur dann gegeben ist, wenn die Schleppantenne bzw. das Schleppkabel ausgefahren ist und das Boot ohnehin nur beschränkt manövrierfähig und fahrfähig ist. Wesentlich ist jedoch, dass dann, wenn die Schleppantenne bzw. das Schleppkabel eingezogen ist, also in normalem Fahrbetrieb, die Führung, wenn sie in ihrer inaktiven Stellung ist, innerhalb der Außenhaut des Unterseebootes liegt und somit die hydrodynamischen und akustischen Eigenschaften des Unterseebootes nicht merklich negativ beeinflusst.

Konstruktiv vorteilhaft ist es, wenn die Führung schwenkbar angeordnet ist, da dann in eingeschwenkter Stellung diese etwa parallel zur Außenhaut des Unterseebootes liegt und somit raumsparend angeordnet werden kann, insbesondere bei einem Unterseeboot zwischen Druckkörper und Außenhaut. Im ausgeschwenkten Zustand hingegen kann nahezu die gesamte Länge der Führung genutzt werden, um das Schleppkabel bzw. die Schleppantenne vom Boot zu beabstanden. Zum Ein- und Ausschwenken sind entsprechende Mittel vorgesehen, typischerweise eine hydraulisch oder elektrisch betätigbare Hebelmechanik, welche vom Innern des Bootes aus steuerbar ist.

Um trotz raumsparender Anordnung der Vorrichtung innerhalb des Bootskörpers eine möglichst große Beabstandung der Schleppantenne oder des Schleppkabels zu ermöglichen, wird die Führung gemäß einer Weiterbildung der Erfindung zweckmäßigerweise teleskopierbar ausgebildet.

Um sicherzustellen, dass die Führung in ihrer aktiven Stellung verbleibt, solange die Schleppantenne oder das Schleppkabel ausgefahren ist, ist eine Feststellvorrichtung vorgesehen, die ein Fixieren der Führung in mindestens einer aktiven Stellung, vorzugsweise der Endstellung oder aber in jeder beliebigen aktiven Stellung, d. h. einer beliebigen Schwenkstellung ermöglicht.

Um die Antenne bzw. das Kabel möglichst reibungsarm ausbringen und wieder einziehen zu können, ist am Ende der Führung vorteilhaft eine Führungsrolle angeordnet, welche drehbar gelagert ist und über welche die Antenne bzw. das Kabel läuft.

Bevorzugt ist die Führung in ihrer aktiven Stellung nicht nur fixiert sondern darüber hinaus mechanisch verriegelt. Konstruktiv einfach kann dies mit Hilfe einer entsprechenden Hebelmechanik erfolgen, die so ausgebildet ist, dass in ausgeschwenkter Stellung, d. h. in der Endstellung der Führung eine Verriegelung, vorzugsweise durch Selbsthemmung gegeben ist. Dann kann auch durch äußere Einflüsse, beispielsweise Strömungseinflüsse ein Einschwenken der Führung nicht unbeabsichtigt erfolgen.

Zweckmäßigerweise ist die Führung durch ein Tragrohr gebildet, welches die mechanischen Kräfte beim Ein-/Ausschwenken und im Betrieb aufnehmen kann, wobei innerhalb dieses Tragrohres ein Führungsrohr angeordnet ist, in dem das Kabel bzw. die Antenne läuft. Dieses Führungsrohr endet innerhalb des Bootes zweckmäßigerweise unmittelbar vor dem bootsfesten Teil der Schleppantennenführung in deren Flucht das Führungsrohr angeordnet ist. Dabei wird das Führungsrohr vorteilhaft axial beweglich innerhalb des Tragrohres gelagert, wobei zwischen Tragrohr und Führungsrohr eine in Ausbringrichtung wirksame Feder, vorzugsweise eine Schraubenfeder angeordnet ist. Hierdurch können beim Ausbringen oder Einziehen der Antenne bzw. des Kabels Belastungsspitzen abgefangen werden, in dem dann das Führungsrohr entgegen Federkraft kurzzeitig einfährt, wohingegen beim Ausfahren dafür Sorge getragen wird, dass das äußere Ende des Führungsrohrs möglichst weit vom Bootskörper beabstandet ist.

Um auch bei ausgefahrener Antenne oder Kabel sowohl die hydrodynamischen als auch die akustischen Eigenschaften des Unterseebootes möglichst wenig nachteilig zu beeinflussen, ist vorteilhaft das Tragrohr mit einem strömungsgünstigen Profil verkleidet. Dieses strömungsgünstige Profil kann ebenfalls als Rohr, beispielsweise als im Querschnitt ovales Rohr ausgebildet sein oder auch nur ein in Strömungsrichtung vorgesetztes Leitprofil bilden.

Um sicherzustellen, dass bei übermäßigen Belastungen durch die ausgefahrene Schleppantenne bzw. das Kabel die Vorrichtung nicht mechanisch geschädigt wird, ist nahe dem bootseitigen Ende der Führung, insbesondere des Führungsrohrs eine Trennvorrichtung zum Durchtrennen der Antenne bzw. des Kabels angeordnet. Diese Vorrichtung ist zweckmäßigerweise in Abhängigkeit der auf das Kabel wirkenden Zugkraft gesteuert, kann jedoch auch vom Bootsinneren aktiviert werden, wenn beispielsweise nicht genügend Zeit zum Einfahren der Antenne bzw. des Kabels verbleibt und es günstiger ist, diese schnell zu kappen.

Um die Führung und die im Zusammenhang mit der Führung zusammenwirkenden mechanischen/hydraulischen und/oder elektrischen Bauteile vor äußeren Einflüssen beim normalen Fahrbetrieb zu schützen, ist die gesamte Vorrichtung in einem Gehäuse angeordnet, welches innerhalb der Außenhaut des Unterseebootes liegt und einseitig durch diese abgeschlossen ist. Der Abschluss dieses Gehäuses ist zweckmäßigerweise durch eine oder auch mehrere Klappen in der Außenhaut des Unterseebootes gebildet, die so angeordnet sind, dass nach deren Aufschwenken genügt Freiraum für den Durchtritt der Führung, insbesondere das Ausschwenken der Führung gegeben ist.

Besonders vorteilhaft ist es, wenn die gesamte Vorrichtung als Einbaumodul ausgebildet ist, d. h. einschließlich Gehäuse als austauschbare Funktionseinheit angeordnet ist. Dann kann die Vorrichtung bei Defekten oder für Reparaturen schnell und einfach ausgetauscht werden. Darüber hinaus kann durch solch einen modulartigen Aufbau eine solche Vorrichtung auch an vorhandenen Unterseebooten nachgerüstet werden, nachdem eine entsprechende Ausnehmung in der Außenhaut geschaffen worden ist.

An einem U-Boot können mehrere der erfindungsgemäßen Vorrichtungen angeordnet sein, um auf diese Weise eine praktisch beliebige Anzahl von Schleppantennen oder Schleppkabeln ausbringen zu können.

Die Erfindung ist nachfolgend anhand eines an der Zeichnung dargestellten Ausführungsbeispiels näher erläutert. Es zeigen
- Fig. 1: in stark vereinfachter schematischer Darstellung ein U-Boot mit vier Vorrichtungen zum Ausbringen von Schleppantennen,
- Fig. 2: in vergrößerter schematischer Darstellung das Heck eines U-Boots und die Anordnung einer solchen Vorrichtung im Einzelnen,
- Fig. 3: eine Ansicht in Richtung des Pfeils III in Figur 2,
- Fig. 4: in schematischer Darstellung in Seitenansicht mit einseitig offenem Gehäuse die Vorrichtung in inaktiver eingeklappter Stellung und
- Fig. 5: die Vorrichtung in aktiver ausgeklappter Stellung.

Das anhand von Fig. 1 dargestellte Unterseeboot besteht in an sich bekannter Weise aus einem lang gestreckten Bootskörper, dessen Kern durch einen zylindrischen Druckkörper 2 (Fig. 2) gebildet ist, der mit einer Außenhaut 3 umkleidet ist, welche neben dem Druckkörper 2 auch weitere Aggregate des Bootes aufnimmt und dem gesamten Bootskörper eine hydrodynamisch günstige Form verleiht. In der Mitte des Bootes 1 erstreckt sich nach oben ein Turm 4, am Heck befindet sich ein angetriebener Propeller 5, in Strömungsrichtung vor dem Propeller sind die Ruder 6 angeordnet, die hier als X-Ruder ausgebildet sind.

Das in Fig. 1 dargestellte Unterseeboot 1 weist nahe seiner Oberseite 3 Vorrichtungen 7 zum Ausbringen von Schleppantennen 8 an der Oberseite sowie eine Vorrichtung 9 zum Ausbringen einer Schleppantenne 10 an der Unterseite auf. Bei den Schleppantennen 8 handelt es sich um aufschwimmende Schleppantennen, die typischerweise für GPS-, HF-, VHF-, UHF-, EHF- oder SHF-Antennen vorgesehen sind. Es können hier auch beliebige andere Antennen oder sensorische Geräte wie beispielsweise Umweltsensoren oder EL INT-Antennen vorgesehen sein. Dabei kann die Antenne oder der Sensor auch am Ende des auszubringenden Kabels angeordnet sein oder durch das Kabel selbst gebildet sein, wie dies an sich bekannt ist. Wie die Fig. 1 verdeutlicht, werden diese aufschwimmenden Antennen 8 in Verbindung mit den Vorrichtungen 7 von der Außenhaut 3 des Unterseeboots 1 weg geleitet, so dass keinerlei Gefahr besteht, dass diese in den Heckbereich, insbesondere den Propeller 5 gelangen.

Soweit es die Vorrichtung 9 an der Unterseite nahe des Hecks des Bootes 1 angeht, handelt es sich hierbei um eine Unterwasser-Akustikantenne, also eine schwebende Schleppantenne. Alternativ können hier auch andere schwebende oder tauchende Schleppantennen oder kabelgeführte Vorrichtungen ausgebracht werden. Die Darstellungen anhand der Figuren 1 und 3 sind insoweit nur beispielhaft zu verstehen.

Sämtliche in Fig. 1 und 3 dargestellte Vorrichtungen 7 bzw. 9 sind in aktiver Stellung gezeigt, d. h. in einer Stellung in der ihre Führung die Außenhaut 3 durchdringend ausgefahren bzw. ausgeschwenkt angeordnet ist.

Anhand der Fig. 4 und 5 ist eine solche Vorrichtung 9 mit einer Schleppantenne 10 im Einzelnen dargestellt. Diese Vorrichtung 9 kann in gleicher Weise an der Oberseite des Unterseeboots 1 eingegliedert werden und bildet dann eine Vorrichtung 7, wie sie in Fig. 1 dargestellt ist. Auch eine seitliche Anordnung ist möglich.

Die Vorrichtung 9 weist ein im Wesentlichen geschlossenes Gehäuse 11 auf, welches sämtliche festen und beweglichen Teile der Vorrichtung 9 in inaktiver, d. h. in einer in die Außenhaut 3 des Unterseebootes 1 eingeschwenkten Stellung umfasst. Das Gehäuse 11 bildet sowohl Tragkörper als auch Schutz für die Vorrichtung, ist jedoch ähnlich wie die Außenhaut 3 des Unterseeboots 1 nicht hermetisch dicht abgeschlossen, sondern in Grenzen durchströmbar. Das Gehäuse 11 ist in einer entsprechenden rechteckigen Aussparung der Außenhaut 3 eingegliedert und auf diese Weise fest und dauerhaft mit dem Unterseeboot 1 verbunden. Dabei bildet die in dem Gehäuse 11 integrierte Vorrichtung 9 eine Baueinheit, welche vergleichsweise einfach durch Auftrennen der Außenhaut in diesem Bereicht austauschbar ist. Nach Außen ist das Gehäuse 11 durch zwei schwenkbare Klappen 12 abschließbar, so dass bei inaktiver Stellung der Vorrichtung 9 (Fig. 4) und geschlossenen Klappen 12 eine im Wesentlichen geschlossene Außenhaut 3 in diesem Bereich gebildet wird.

Die Führung für die Schleppantenne 10 besteht aus einem in den Figuren nicht sichtbaren Tragrohr 13, welches für die mechanische Stabilität der Führung sorgt. Dieses Tragrohr 13 ist durch ein strömungsgünstiges Profilrohr 14 umgeben, welches dafür sorgt, dass auch bei ausgeschwenktem Tragrohr 13 der Strömungswiderstand und die Signatur möglichst gering sind. Innerhalb des Tragrohrs 13 ist koaxial dazu und verschiebbar ein Führungsrohr 15 angeordnet, in dem die eigentliche Schleppantenne 10 gleitet und läuft. Zwischen Tragrohr 13 und Führungsrohr 15 ist eine axiale, in Fig. 5 im Wesentlichen das Führungsrohr 15 nach unten drückende Schraubenfeder angeordnet, welche das Führungsrohr 15 gegenüber dem Tragrohr 13 verspannt und nach außen drückt. Diese Feder sorgt nicht nur dafür, dass das Führungsrohr 15 zum freien Ende des Tragrohrs 13 kraftbeaufschlagt wird, sondern dient darüber hinaus auch zum Abfangen von Spannungsspitzen, wie sie auftreten, wenn die auf die Schleppantenne 10 wirkenden Zugkräft ansteigen und wirkt unterstützend beim Ausbringen der Schleppantenne 10.

Am freien Ende des Tragrohrs 13 ist eine Umlenkrolle 16 drehbar angeordnet, über welche die Schleppantenne 10 geführt ist. Die Umlenkrolle 16 ist, wie Fig. 5 verdeutlicht, teilweise noch durch das Profilrohr 14 verkleidet und liegt strömungsmäßig somit im Schatten des Profilrohres. Die Rolle 16 kann ggf. auch um die Achse der Führung, insbesondere des Führungsrohrs 15 schwenkbar angeordnet sein, um Richtungsönderungen folgen zu können.

Die aus Tragrohr 13, Profilrohr 14, Führungsrohr 15 und Umlenkrolle 16 bestehende Führung der Vorrichtung 9 ist schwenkbar innerhalb des Gehäuses 11 angeordnet, und zwar um eine Schwenkachse 17.

Das Tragrohr 13, das um die Achse 17 schwenkbar gelagert ist, ist mit einem Hebelarm 18 fest verbunden, an dessen Ende ein Zwischenhebel 19 angelenkt ist, der wiederum mit einem Ende eines Schwenkhebels 20 gelenkig verbunden ist, dessen anderes Ende von der Kolbenstange 21 eines Hydraulikzylinders 22 beaufschlagt wird. Der Schwenkhebel 20 ist um eine Schwenkachse 23 schwenkbar gelagert. In eingefahrener Stellung der Kolbenstange 21 im Hydraulikzylinder 22 (Fig. 4) liegt die Führung (13, 14, 15, 16) innerhalb des Gehäuses 11 innerhalb der Außenhaut 3 des Bootes 1. Zum Ausfahren der Führung werden zunächst die Klappen 12 durch eine hier nicht im Einzelnen beschriebene hydraulische Mechanik aufgeschenkt, wonach der Hydraulikzylinder 22 druckbeaufschlagt wird, so dass die Kolbenstange 21 ausfährt. Dadurch wird der Schwenkhebel 20 aus der in Fig. 4 dargestellten Stellung in die in Fig. 5 dargestellte Stellung verschwenkt, wodurch über den Zwischenhebel 19 und den Hebelarm 18 die Führung in eine im Wesentlichen senkrecht zur Außenhaut 3 stehende Stellung geschwenkt wird. Da bei vollständig ausgefahrener Kolbenstange 21 aufgrund der Hebelanordnung kein rückstellendes Moment auf den Schwenkhebel 20 über die Führung aufgebracht werden kann, ist diese in dieser ausgeschwenkten Stellung selbsttätig verriegelt, nämlich durch Selbsthemmung der Hebelanordnung. Erst durch Einfahren der Kolbenstange 21 kann die Führung wieder eingeschwenkt werden.

In ausgeschwenkter Stellung (Fig. 5) endet das innerhalb des Gehäuses 11 liegende Ende des Führungsrohrs 15 mit geringem Abstand und fluchtend zu einem gehäusefesten Führungsrohr 24, durch welches die Schleppantenne 10 der Vorrichtung 9 zugeführt wird. Wie diese Führung im Einzelnen aussehen kann ist beispielhaft in Fig. 2 dargestellt. Dort ist eine eigentliche Antenne tragende Winde 25 im oberen Teil des Bootskörpers zwischen Druckkörper 2 und Außenhaut 3 angeordnet, von dort wird die Schleppantenne 10 über eine Umlenkrolle 26 zur Vorrichtung 9 geführt.

Im Bereich des gehäusefesten Führungsrohrs 24 ist eine Trennvorrichtung 27 vorgesehen, mit der die Schleppantenne 10 gekappt werden kann, wenn diese nicht mehr eingefahren werden kann oder soll oder wenn die von der Schleppantenne ausgehenden Zugkräft ein vorbestimmtes Maß überschreiten.

Fig. 2 verdeutlicht anhand des Winkel α, welche Winkel die Schleppantenne 10 zu horizontalen (Längsachse des Bootes) einnehmen darf, ohne in den Propeller 5 zu geraten. Dieser Winkel α ist somit auch ein Maß für die Manövrierfähigkeit des Bootes bei ausgefahrener Antenne.

### Bezugszeichenliste

- 1 -: Unterseeboot
- 2 -: Druckkörper
- 3 -: Außenhaut
- 4 -: Turm
- 5 -: Propeller
- 6 -: Ruder
- 7 -: Vorrichtungen
- 8 -: Schleppantenne
- 9 -: Vorrichtung
- 10 -: Schleppantenne
- 11 -: Gehäuse
- 12 -: Klappen
- 13 -: Tragrohr
- 14 -: Profilrohr
- 15 -: Führungsrohr
- 16 -: Umlenkrolle
- 17 -: Schwenkachse
- 18 -: Hebelarm
- 19 -: Zwischenhebel
- 20 -: Schwenkhebel
- 21 -: Kolbenstange
- 22 -: Hydraulikzylinder
- 23 -: Schwenkachse
- 24 -: Führungsrohr
- 25 -: Winde
- 26 -: Umlenkrolle
- 27 -: Trennvorrichtung
- α -: Winkel

## Patentansprüche

1. Unterseeboot (1) mit einer Vorrichtung zum Ausbringen einer Schleppantenne (8, 10) oder eines Schleppkabels unter Wasser mit einer Führung (13-16) für die Schleppantenne oder für das Schleppkabel, **dadurch gekennzeichnet, dass** die Führung (13-16) zwei Stellungen aufweist, und zwar eine inaktive, im Wesentlichen innerhalb der Aussenhaut (3) des Bootes liegende Stellung,und eine aktive Stellung, in welcher die Führung (13-16) im Wesentlichen ausserhalb der Aussenhaut (3) des Bootes angeordnet ist und dafür Sorge trägt, dass die Schleppantenne (8, 10) oder das Schleppkabel mit Abstand zum Bootskörper geführt wird.

2. Unterseeboot nach Anspruch 1, **dadurch gekennzeichnet, dass** die Führung (13-16) schwenkbar angeordnet ist; wobei Mittel (18-23) zum Ein- bzw. Ausschwenken der Führung (13-16) vorgesehen sind.

3. Unterseeboot nach einem der vorhergehenden Ansprüche, **dadurch gekennzeichnet, dass** die Führung (13-16) teleskopierbar ausgebildet ist.

4. Unterseeboot nach einem der vorhergehenden Ansprüche, **dadurch gekennzeichnet, dass** Mittel zum Feststellen der Führung (13-16) in mindestens einer aktiven Stellung, vorzugsweise in jeder beliebigen aktiven Stellung vorgesehen sind.

5. Unterseeboot nach einem der vorhergehenden Ansprüche, **dadurch gekennzeichnet, dass** am freien Ende der Führung (13-16) eine Führungsrolle (16) drehbar gelagert ist, über welche die Antenne (8, 10) bzw. das Kabel läuft.

6. Unterseeboot nach einem der vorhergehenden Ansprüche, **dadurch gekennzeichnet, dass** ein Antrieb (21, 22) sowie eine davon beaufschlagte Hebelmechanik (18, 19, 20) zum Ein- und Ausschwenken der Führung (13-16) vorgesehen ist, derart, dass die Führung (13-16) in der ausgeschwenkten aktiven Stellung vorzugsweise durch Selbsthemmung verriegelt ist.

7. Unterseeboot nach einem der vorhergehenden Ansprüche, **dadurch gekennzeichnet, dass** die Führung (13-16) durch ein Tragrohr (13) gebildet ist, in dem das Kabel bzw. die Antenne (8, 10) aufnehmendes Führungsrohr (15) angeordnet ist.

8. Unterseeboot nach einem der vorhergehenden Ansprüche, **dadurch gekennzeichnet, dass** das Führungsrohr (15) axial begrenzt beweglich innerhalb des Tragrohres (13) gelagert ist und zwischen Tragrohr (13) und Führungsrohr (15) eine in Ausbringrichtung wirksame Feder, vorzugsweise eine Schraubenfeder, angeordnet ist.

9. Unterseeboot nach einem der vorhergehenden Ansprüche, **dadurch gekennzeichnet, dass** das Tragrohr (13) mit einem strömungsgünstigen Profil (14) verkleidet ist.

10. Unterseeboot nach einem der vorhergehenden Ansprüche, **dadurch gekennzeichnet, dass** am bootseitigen Ende der Führung (13-16), insbesondere des Führungsrohrs (15) eine Trennvorrichtung (27) zum Durchtrennen der Antenne (8, 10) bzw. des Kabels angeordnet ist.

11. Unterseeboot nach einem der vorhergehenden Ansprüche, **dadurch gekennzeichnet, dass** die Vorrichtung in einem Gehäuse (11) angeordnet ist, welches innerhalb der Außenhaut (3) des Bootes (1) liegt.

12. Unterseeboot nach einem der vorhergehenden Ansprüche, **dadurch gekennzeichnet, dass** mindestens eine Klappe (12) in der Außenhaut (3) des Bootes (1) für den Durchtritt der Führung (13-16) vorgesehen ist.

13. Unterseeboot nach einem der vorhergehenden Ansprüche **dadurch gekennzeichnet, dass** die Vorrichtung als Einbaumodul ausgebildet ist.

## Claims

1. A submarine (1) with a device for deploying a towed antenna (8, 10) or a towed cable below water with a guide (13-16) for the towed antenna or for the towed cable, **characterised in that** the guide (13-16) has two positions, and specifically an inactive position lying essentially within the outer skin (3) of submarine, and an active position in which the guide (13-16) is arranged essentially outside the outer skin (3) of the submarine and ensures that the towed antenna (8, 10) or the towed cable is guided at a distance to the submarine body.

2. A submarine according to claim 1, **characterised in that** the guide (13-16) is arranged in a pivotable manner, wherein means (18-23) are provided for pivoting the guide (13-16) in or out.

3. A submarine according to one of the preceding claims, **characterised in that** the guide (13-16) is designed in a telescopic manner.

4. A submarine according to one of the preceding claims, **characterised in that** means for fixing the guide (13-16) in at least one active position, preferably in any active position are provided.

5. A submarine according to one of the preceding claims, **characterised in that** a guide roller (16) is rotatably mounted at the free end of the guide (13-16), via which the antenna (8, 10) or the cable runs.

6. A submarine according to one of the preceding claims, **characterised in that** a drive (21, 22) as well as a lever mechanism (18, 19, 20) acted upon by this, are provided for pivoting the guide (13-16) in or out in a manner such that the guide (13-16) in the pivoted-out, active position is locked, preferably by way of self-locking.

7. A submarine according to one of the preceding claims, **characterised in that** the guide (13-16) is formed by a carrier tube (13) in which the guide tube (15) accommodating the cable or the antenna (8, 10) is arranged.

8. A submarine according to one of the preceding claims, **characterised in that** the guide tube (15) is movably mounted within the carrier tube (13) in an axially limited manner, and a spring which is effective in the deployment direction, preferably a helical spring, is arranged between the carrier tube (13) and the guide tube (15).

9. A submarine according to one of the preceding claims, **characterised in that** the carrier tube (13) is cased with a streamlined profile (14).

10. A submarine according to one of the preceding claims, **characterised in that** a separating device (27) for severing the antenna (8, 10) or the cable is arranged at the submarine-side end of the guide (13-16), in particular of the guide tube (15).

11. A submarine according to one of the preceding claims, **characterised in that** the device is arranged in a housing (11) which lies within the outer skin (3) of the submarine (1).

12. A submarine according to one of the preceding claims, **characterised in that** at least one cap (12) is provided in the outer skin (3) of the submarine (1) for the passage of the guide (13-16).

13. A submarine according to one of the preceding claims, **characterised in that** the device is designed as an installation module.

## Revendications

1. Sous-marin (1) comprenant un dispositif pour le largage d'une antenne remorquée (8, 10) ou d'un câble remorqué sous l'eau, comportant un guide (13-16) pour l'antenne remorquée ou pour le câble remorqué, **caractérisé en ce que** le guide (13-16) présente deux positions, à savoir une position inactive, placée essentiellement à l'intérieur du bordé (3) du bateau, et une position active, dans laquelle le guide (13-16) est disposé essentiellement à l'extérieur du bordé (3) du bateau et veille à ce que l'antenne remorquée (8, 10) ou le câble remorqué soit guidé à distance de la coque du bateau.

2. Sous-marin selon la revendication 1, **caractérisé en ce que** le guide (13-16) est monté de façon pivotante, des moyens (18-23) étant prévus pour faire basculer vers l'intérieur ou vers l'extérieur le guide (13-16).

3. Sous-marin selon l'une des revendications précédentes, **caractérisé en ce que** le guide (13-16) est conçu de façon télescopique.

4. Sous-marin selon l'une des revendications précédentes, **caractérisé en ce que** des moyens sont prévus pour immobiliser le guide (13-16) dans au moins une position active, de préférence dans toute position active quelconque.

5. Sous-marin selon l'une des revendications précédentes, **caractérisé en ce qu'**un galet de guidage (16), sur lequel passe l'antenne (8, 10) ou le câble, est monté à rotation à l'extrémité libre du guide (13-16).

6. Sous-marin selon l'une des revendications précédentes, **caractérisé en ce qu'**un actionneur (21, 22) et un mécanisme à levier (18, 19, 20), sollicité par celui-ci, sont prévus pour faire basculer vers I' intérieur et vers l'extérieur le guide (13-16) de telle sorte que le guide (13-16) soit verrouillé, de préférence par auto-blocage, dans la position active basculée vers l'extérieur.

7. Sous-marin selon l'une des revendications précédentes, **caractérisé en ce que** le guide (13-16) est formé par un tube support (13), dans lequel est disposé un tube de guidage (15) recevant le câble ou l'antenne (8, 10).

8. Sous-marin selon l'une des revendications précédentes, **caractérisé en ce que** le tube de guidage (15) est logé à l'intérieur du tube support (13) avec une mobilité limitée en direction axiale et un ressort actif dans le sens du largage, de préférence un ressort hélicoïdal, est disposé entre le tube support (13) et le tube de guidage (15).

9. Sous-marin selon l'une des revendications précédentes, **caractérisé en ce que** le tube support (13) est habillé avec un profilé hydrodynamique (14).

10. Sous-marin selon l'une des revendications précédentes, **caractérisé en ce qu'**un dispositif de séparation (27) pour le sectionnement de l'antenne (8, 10) ou du câble est disposé sur l'extrémité côté bateau du guide (13-16), en particulier du tube de guidage (15).

11. Sous-marin selon l'une des revendications précédentes, **caractérisé en ce que** le dispositif est disposé dans un boîtier (11), qui est situé à l'intérieur du bordé (3) du bateau (1).

12. Sous-marin selon l'une des revendications précédentes, **caractérisé en ce qu'**au moins un volet (12) est prévu dans le bordé (3) du bateau (1) pour le passage du guide (13-16).

13. Sous-marin selon l'une des revendications précédentes, **caractérisé en ce que** le dispositif est conçu comme un module de montage.
